# EUROPÄISCHE PATENTSCHRIFT

(11) **EP 2 173 611 B1**
(45) Veröffentlichungstag und Bekanntmachung des Hinweises auf die Patenterteilung: **21.11.2012**
(21) Anmeldenummer: 08782801.8
(22) Anmeldetag: 30.07.2008
(51) Int. Cl.: B63B 21/00

(54) **VORRICHTUNG ZUM FESTLEGEN VON SCHWIMMKÖRPERN**
APPARATUS FOR FIXING FLOATING BODIES
DISPOSITIF POUR ATTACHER DES CORPS FLOTTANTS

(30) Priorität: 01.08.2007 AT 12072007
(43) Veröffentlichungstag der Anmeldung: 14.04.2010
(73) Patentinhaber: Fuhrmann, Michael, 5222 Munderfing (AT)
(72) Erfinder: Fuhrmann, Michael, 5222 Munderfing (AT)
(74) Vertreter: Hübscher, Helmut
(86) Internationale Anmeldenummer: PCT/AT2008/000272
(87) Internationale Veröffentlichungsnummer: WO 2009/015403

(56) Entgegenhaltungen:
- US-A- 2 996 033
- US-A- 3 064 615
- US-A- 4 144 831
- US-A- 4 206 717

## Beschreibung

### Technisches Gebiet

Die Erfindung betrifft eine Vorrichtung zum Festlegen von Schwimmkörpern, insbesondere Booten, an einem Landungskörper mit wenigstens zwei je einerends am Schwimmkörper und anderends am Landungskörper mittels als Kupplungselemente wirkender Beschläge an jeweiligen Festmachern festgelegten Haltebäumen.

### Stand der Technik

Das Festlegen von Schwimmkörpern, insbesondere Schiffen, Booten oder dgl. in Häfen oder Buchten erfolgt üblicherweise durch ein Vertäuen des Schwimmkörpers am Landungskörper, wobei ein Schwimmkörper üblicherweise entweder längsseits oder quer zum Landungskörper anlegt. Liegt der Schwimmkörper längsseits zum Landungskörper an, wird er an Bug und Heck mit dem Landungskörper vertäut. Liegt der Schwimmkörper quer zum Landungskörper, wird er an Bug oder Heck mit dem Landungskörper vertäut und wird das vom Landungskörper abgewandte Schwimmkörperende mittels eines Ankers oder einer Mooringleine festgelegt, um eine unerwünschte Abdrift des Schiffes zu vermeiden. Die Absicherung zu anderen Schiffen bzw. zum Landungskörper hin erfolgt in üblicher Weise mittels Fendern oder dgl.

Nachteilig ist bei diesem Stand der Technik allerdings, dass der Schwimmkörper für den Fall, dass er einerends am Landungskörper mit Seilen befestigt ist und anderends mit einem Anker gehalten wird, stets die Gefahr eines sich lösenden Ankers besteht, und der Schwimmkörper dadurch unkontrolliert abdriften kann. Diese Gefahr besteht insbesondere bei unruhiger See und hat zur Folge, dass andere Schiffe bzw. der Schwimmkörper selbst oder der Landungskörper bedingt durch die vorherrschenden Wind- und Wellenkräfte beschädigt werden. Für den Fall, dass sich der vom Landungskörper abgewandte Befestigungspunkt, der Anker oder eine Mooringleine, lösen, ist somit sofort Gefahr in Verzug, da der Schwimmkörper am anderen Ende am Landungskörper völlig instabil befestigt ist. Dies bedeutet, dass das Schiff stets mit einer Ankerwache oder dgl. ausgestattet sein muss, um zu vermeiden, dass das Schiff eine Beschädigungsgefahr für sich bzw. für andere Boote darstellt. Gerade aber auch dann, wenn der Schwimmkörper gerade nicht genutzt wird und somit auch nicht bewacht wird, soll aber auch stets eine sichere Verankerung sichergestellt sein.

Deshalb ist es bekannt, Schwimmkörper vorzusehen, die mittels Haltebäumen an einem Ufer befestigt sind. Derartige Schwimmkörper, üblicherweise Landungsschiffe an Flüssen, an denen andere Schiffe festmachen können, stehen in der Strömung und werden mittels wenigstens zwei Haltebäumen gegenüber dem Ufer festgelegt. Eine Abdrift dieses Schwimmkörpers wird durch zusätzliche Halteseile vermieden bzw. durch in Form eines Kraftdreiecks angeordnete Haltebäume unterbunden, wobei insbesondere zwei Angriffspunkte zweier Haltebäume am Ufer auf einen gemeinsamen Haltepunkt am Landungskörper zusammenlaufen oder umgekehrt. Als Kupplungselemente wirkende Beschläge sind in diesem Fall am Haltebaum angeformte Halteringe vorgesehen, die über entsprechende Poller am Schwimmkörper bzw. am Ufer gelegt und darauf gesichert sind. Derartige bekannte Haltebäume sind allerdings für Schwimmkörper, die des öfteren an- bzw. ablegen und ihren Liegeplatz wechseln müssen, wie Segelboote, Motorboote oder dgl., nicht geeignet, da das Lösen bzw. Anlegen mit einem erheblichen Aufwand verbunden ist und zusätzlich zu den Bäumen eine Vertäuung des Schwimmkörpers zwingend vorzusehen ist.

Deshalb ist bekannt (US 5 014 638 A) zum Festlegen von Schwimmkörpern, insbesondere zum Fixieren von Schiffen an einem Landungssteg Haltebäume aus gefederten Teleskopstangen vorzusehen, die an der Landseite um eine vertikale Achse frei drehbar und zusätzlich entlang dieser Achse auf- und abgleitend gelagert ist. Schiffsseitig ist eine Verbindung mittels eines Kugelkopfgelenkes vorgesehen, die in weiten Bereichen frei beweglich ist. Bei dieser Vorrichtung ist von Nachteil, dass zum Festlegen eines Schiffes wenigstens drei Haltebäume vorzusehen sind, von denen wenigstens zwei in Form eines Kraftdreiecks anzuordnen sind, um ein sicheres Verankern des Schiffes zu gewährleisten. Zudem lässt sich dieses System nicht einfach und rasch für die Verwendung an unterschiedlichen Schiffsgrößen bzw. -typen anpassen. Ein ähnliches Problem tritt bei einer aus der US 5 243 926 A bekannten Vorrichtung auf, bei der der beschriebene Haltebaum drehfest in seinen jeweils zugehörigen Beschlägen am Schwimmkörper und am Landungssteg verankert ist. Zum Ausgleich von Wellenbewegungen und Tidenhuben ist eine Vertikalbewegung der Haltebäume um horizontale Achsen vorgesehen. Dieser Haltebaum ist teleskopartig ausgebildet und enthält Federn zur Aufnahme der Zug und Druckkräfte. Ein ähnliches System ohne Teleskopführung zeigt die US 4 686 926 A. Ein absolut instabiles Haltesystem, wie es maximal für kurzfristige Verankerungen zu gebrauchen ist, offenbart die US 2002/0104470 A1, gemäß der Haltebäume vorgesehen sind, die schiffs- wie auch landseitig mit an Beschlägen angreifenden Tauen befestigt ist, was aber eine unzuverlässige Sicherung des Bootes zur Folge hat.

Weitere Systeme, bei denen stets je ein Paar Haltebäume zu einem Kraftdreieck zusammengeschlossen sind, zeigen beispielsweise die US 4 206 717 A und die US 2 996 033 A.

### Darstellung der Erfindung

Der Erfindung liegt ausgehend von einem Stand der Technik der vorgeschilderten Art die Aufgabe zugrunde, eine Vorrichtung zum Festlegen von Schwimmkörpern zu schaffen, die mit einfachen Mitteln eine sichere Befestigung des Schwimmkörpers an einem Landungskörper erlaubt und dabei ein Abdriften und unkontrollierte Bewegungen des Schwimmkörpers, insbesondere bei hohen Wellenstärken und Windstärken, möglichst vermeidet bzw. unterbindet.

Die Erfindung löst diese Aufgabe dadurch, dass wenigstens einer der Haltebäume wenigstens einerends um eine zumindest annähernd vertikale Achse mit einstellbarem und feststellbarem Winkelversatz drehfest mit dem als Kupplungselement wirkenden Beschlag am jeweiligen Festmacher festgelegt ist, dass die als Kupplungselemente wirkenden Beschläge um zumindest annähernd horizontale und zueinander parallele Achsen frei schwenkverstellbar an den Haltebäumen angreifen und dass wenigstens ein Beschlag je Haltebaum um eine zumindest annähernd horizontale Achse vorzugsweise gegen die Kraft einer Feder zwischen einer Kupplungslage und einer Ruhelage schwenkverstellbar ist.

Für den einfachsten Fall reicht es, wenn der Schwimmkörper mittels der beiden Haltebäume am Landungskörper befestigt ist. Der Abstand zum Landungskörper wird mit den beiden Haltebäumen festgelegt, wobei eine Abdrift des Schwimmkörpers zur Seite und schräg nach hinten in Richtung Landungskörper durch das drehfeste bzw. drehfedernde Festlegen wenigstens eines der Beschläge an einem Ende der Haltebäume unterbunden wird. Die erfindungsgemäße Vorrichtung leitet Wellen- und Windkräfte, die auf den Schwimmkörper einwirken, direkt über die Haltebäume in den Landungskörper ein. Ob die Haltebäume dabei drehfest am Schwimmkörper bzw. Landungskörper befestigt sind, hängt insbesondere von jeweiligen Gegebenheiten vor Ort ab. Oft werden die drehfesten bzw. drehfedernden Lager auf dem Schwimmkörper, insbesondere an Pollern, Winschen oder dgl., vorgesehen sein, da die drehfeste Festlegung der Bäume an beliebigen Landungskörpern, die für eine erfindungsgemäße Vorrichtung nicht vorbereitet sind oft nur schwer möglich sein wird. Durch die Verbindung mittels Haltebäumen zwischen Schwimmkörper und Landungskörper werden auf den Schwimmkörper einwirkende Kräfte bereits im Ansatz aufgenommen und in den Landungskörper eingeleitet. Schläge auf den Schwimm- bzw. den Landungskörper und somit übermäßige Krafteinleitungen werden mit der Erfindung somit vermieden und im Ansatz unterdrückt. Durch diese Art der Befestigung am Landungskörper wird die Driftneigung des Schwimmkörpers auf ein Minimum reduziert und das Beschädigungsrisiko durch Kollisionen mit anderen Schiffen oder mit dem Landungskörper somit erheblich verringert. Naturgemäß empfiehlt es sich, den Schwimmkörper, insbesondere bei rauer See oder bei erheblichem Wind, zusätzlich in bekannter Weise abzusichern, wie beispielsweise mit Seilen, mit einem Anker oder mit einer Mooring. Für den Fall, dass Anker bzw. Mooring den Halt verlieren, hält die "starre" Befestigung mit den Haltebäumen den Schwimmkörper dennoch sicher in seiner Lage. Die als Kupplungselemente wirkenden Beschläge können beliebig ausgeformt sein um an entsprechenden Gegenstücken, den Festmachern, wie insbesondere Pollern, Halteringen, Klampfen, Winschen oder dgl. vorteilhaft befestigt werden zu können.

Weist der Beschlag eine formschlüssig in ein entsprechendes, am Festmacher vorgesehenes, Gegenstück eingreifende Aufnahme auf, so ist die Drehsicherung des Haltebaums am Festmachpunkt in einfacher Weise gegeben. Sind Aufnahme und Gegenstück dabei nach Art einer Keilverzahnung oder dgl. ausgebildet, so kann der Drehwinkel der Haltebäume gegenüber Schiff- und Landungskörper zudem in einfacher Weise eingestellt werden, wozu lediglich die Aufnahme mit einem entsprechenden Winkelversatz auf das entsprechende Gegenstück aufzusetzen wäre.

Damit der Schwimmkörper auch höhere Wellenbewegungen sicher ausgleichen kann bzw. damit er einem Tidenhub entsprechend folgen kann, empfiehlt es sich, wenn die Beschläge um zumindest annähernd horizontale und zueinander parallele Achsen frei schwenkverstellbar an den Bäumen angreifen. Des Weiteren empfiehlt es sich, wenn die Haltebäume teleskopartig ausgebildet sind und in Verschieberichtung zug- bzw. druckkräfteaufnehmende Federn aufweisen. Damit können auf den Schwimmkörper einwirkende Kräfte und Energien, insbesondere bei höheren Windstärken abgefedert und aufgefangen werden, womit eine wesentlich geringere Belastung von Schwimmkörper und Landungskörper gegeben ist. Gehört den Haltebäumen dabei ein Verschiebedämpfer zu, wird zudem ein Aufschaukeln von Wellenbewegungen im Ansatz unterbunden. Als Federelemente finden vorzugsweise neben üblichen Stahlfedem oder dgl. Kunststofffedern Verwendung. Um die erfindungsgemäße Vorrichtung an unterschiedlichste Gegebenheiten anpassen, insbesondere an verschiedenen Landungskörpern od. dgl. festlegen zu können, empfiehlt es sich, wenn die Haltebäume längsverstellbar ausgebildet sind. Die Längsverstellung kann dabei über die teleskopartige Verschiebeeinrichtung erfolgen oder aber die Haltebäume sind in Längsrichtung aus mehreren Teilen zusammensetzbar, insbesondere miteinander verschraubbar oder dgl., ausgebildet.

Um nicht nur Zug- und Druckkräfte gedämpft bzw. abgefedert aufnehmen zu können, sondern auch seitlich auf das Schiff einwirkende Kräfte vorteilhaft abtragen zu können, empfiehlt es sich, wenn die Aufnahme im Beschlag oder das Gegenstück gegenüber dem zugehörigen Festmacher um die zumindest annähernd vertikale Achse drehfedernd gelagert ist und der Drehfeder gegebenenfalls ein Drehschwingungsdämpfer zugehört. Im einfachsten Fall wird die Drehfederung von einem Elastomer oder dgl. übernommen, der zugleich als Dämpfer wirkt. Soll der Schwimmkörper an unterschiedlichsten Landungskörpern gleichermaßen einwandfrei befestigen werden können, kann das Festlegen der als Kupplungselemente wirkenden Beschläge an den jeweiligen Festmachern über einerseits an den Beschlägen und anderseits an den Festmachern angreifende Zwischenstücke erfolgen. So sind vorzugsweise unterschiedlichste Zwischenstücke bzw. Universalzwischenstücke für verschiede Festmacher wie Poller, Halteringe, Klampen oder dgl. vorgesehen.

Zum Festlegen der Zwischenstücke an Klampen ergeben sich besonders einfache Verhältnisse, wenn die Zwischenstücke kreuzförmig ausgebildet sind. Ein Schenkel des Kreuzes ist dabei einerends, vorzugsweise gelenkig am Haltebaum gelagert und kann mit seinem anderen Ende in eine zentrale Ausnehmung der Klampe eingesetzt werden. Der andere Schenkel bildet einen seitlichen Anschlag für die Klampe aus, weist vorzugsweise eine der Klampenlänge entsprechende Länge auf und kann mit einem in üblicher Weise um die Klampe geschlungenen Seil an der Klampe festgelegt werden. Allerdings besteht auch die Möglichkeit, land- oder schwimmkörperseitig eine Kugelkupplung vorzusehen, die beispielsweise eine einerends dem Haltebaum zugeordnete Kupplungspfanne oder -kugel und land- oder schwimmkörperseitig das entsprechende Gegenstück umfasst. Von der Funktion her kann diese Kugelkupplung wie eine Kraftfahrzeuganhängerkupplung ausgebildet sein.

Um zu gewährleisten, dass der gerade nicht benötigte Haltebaum nicht zu einer Behinderung oder Gefahr für Schiffe wird bzw. um Beschädigungen beim An- und Ablegen zu vermeiden, empfiehlt es sich, wenn wenigstens ein Beschlag je Haltebaum um die zumindest annähernd horizontale Achse gegen die Kraft einer Feder zwischen einer Kupplungslage und einer Ruhelage schwenkverstellbar ist, wozu ein als Sehne wirkendes, einerends am Beschlag und anderends im Haltebaum angreifendes, Seil vorgesehen ist. Besonders einfache und wenig verschleißanfällige Konstruktionsverhältnisse ergeben sich dabei, wenn der Haltebaum durch das Seil unter Vorspannung einer im Haltebaum vorgesehenen Feder, vorzugsweise eines gummielastischen Kunststoffblocks, zwischen der Kupplungslage und der Ruhelage schwenkverstellbar ist. Weist beispielsweise der landseitige Beschlag diese Hubeinrichtung für den Haltebaum auf, so kann dieser nach einem Lösen von Schwimmkörper bei entsprechender Dimensionierung der Feder um die zumindest annähernd horizontale Achse aus der Befestigungslage in seine Ruhelage hochschwenken.

Im Falle stärkeren Seeganges bzw. Windes können die Haltebäume zusätzlich mit fachwerkartig angeordneten Seilen abgespannt sein, wozu es sich empfiehlt an den Haltebäumen entsprechende Ösen vorzusehen. Gegebenenfalls den Haltebäumen nebengeordnete Springleinen wären mit entsprechender Vorspannung auszustatten, um die Haltebäume zu unterstützen, wobei die Springleinen eine Arbeitsdehnung von < 1% aufweisen sollten.

### Kurze Beschreibung der Zeichnung

In der Zeichnung ist die Erfindung anhand eines Ausführungsbeispieles schematisch dargestellt. Es zeigen:
- Fig. 1: einen mit einer erfindungsgemäßen Vorrichtung an einem Landungskörper festgelegten Schwimmkörper in Draufsicht,
- Fig. 2: den Haltebaum aus Fig. 1 in Draufsicht und vergrößertem Maßstab und
- Fig. 3: den am Schwimmkörper befestigten Haltebaum aus Fig. 2 in nochmals vergrößertem Maßstab,
- Fig. 4: u. 5 einen erfindungsgemäßen Haltebaum in teilgeschnittener Seitenansicht,
- Fig. 6: u. 7 eine Konstruktionsvariante für einen Befestigungsbeschlag in Seitenansicht und in Draufsicht,
- Fig. 8: u. 9 einen Befestigungsbeschlag mit einer Hubeinrichtung und mit sich in Ruhelage bzw. Befestigungslage befindlichen Haltebaum,
- Fig. 10: die erfindungsgemäße Vorrichtung mit zusätzlicher Seilabspannung in Draufsicht und
- Fig. 11: ein Zwischenstück zum Befestigen des Halterbaumes an einer Klampe.

### Weg zur Ausführung der Erfindung

Eine Vorrichtung zum Festlegen von Schwimmkörpern 1, im dargestellten Ausführungsbeispiel ein Boot, an einem Landungskörper 2 umfasst zwei je einerends am Schwimmkörper 1 und anderends am Landungskörper 2 mittels als Kupplungselemente wirkender Beschläge 3 an jeweiligen Festmachern 4 festgelegte Haltebäume 5. Die landseitigen Festmacher 4 sind im dargestellten Ausführungsbeispiel insbesondere in die Hafenmole eingelassene Poller oder dergleichen. Zusätzlich ist der Schwimmkörper 1 bugseitig mit einem Buganker 6 bzw. mit einer Mooring oder dgl. gesichert.

Um mit dem Schwimmkörper 1 in einfacher Weise einen konstanten Abstand zum Landungskörper 2 einhalten zu können und dabei ein sicheres Festlegen des Schwimmkörpers 1 zu gewährleisten, wobei der Schwimmkörper 1 auch bei gegebenenfalls losem Anker 6 dennoch sicher festgelegt ist, wird gemäß der Erfindung vorgeschlagen, dass die Haltebäume 5 wenigstens einerends, nämlich am Schwimmkörper 1, um eine zumindest annähernd vertikale Achse 7 mit dem Beschlag 3 drehfest bzw. drehfedernd am zugehörigen Festmacher 4 festgelegt sind. Als Festmacher am Schwimmerkörper 1 sind wiederum Poller bzw. am Schwimmkörper 1 vorhandene Winschen oder dgl. vorgesehen. Sind die Winschen bezüglich ihrer Drehlage versperrbar bzw. mit Bremsen ausgestattet ist in besonders einfacher Weise eine drehfeste bzw. drehfedernde Abstützung der Haltebäume am Festmacher gewährleistet. Zum Anlegen kann es von Vorteil sein, wenn lediglich einer der beiden Haltebäume 5 drehfest, der andere aber frei drehbar ausgebildet ist. Damit lässt sich der Haltebaumabstand an verschiedene Bootsbreiten anpassen. Nach einem Festlegen des Bootes kann dann auch dieser freidrehbare Haltebaum 5 drehfest gelegt werden, beispielsweise durch Klemmung, mit einer Stirnverzahnung oder dergleichen.

Um entsprechende Wellenbewegungen bzw. einen Tidenhub vorteilhaft ausgleichen zu können, greifen die Beschläge 3 um zumindest annähernd horizontale und zueinander parallele Achsen 8 frei schwenkbar an den Haltebäumen 5 an. Zudem sind die Haltebäume 5 teleskopartig ausgebildet und gehören ihnen in Verschieberichtung Zug- und Druckkräfte aufnehmende Federn 9 zu.

Im dargestellten Ausführungsbeispiel greift der Beschlag 3 zur drehfesten Abstützung des Haltebaums 5 am Schwimmkörper 1 mit einer Aufnahme 10 mit keilverzahnartigem Innenprofil in ein entsprechendes Gegenstück, einen Poller mit keilverzahnartigem Außenprofil ein. Um zu gewährleisten, dass die Aufnahme 10 im Beschlag 3 gegenüber dem zugehörigen Festmacher 4 um die zumindest annähernd vertikale Achse 7 drehfedernd gelagert ist, ist zwischen Beschlag 3 und Aufnahme 10 eine Kunststofffeder 11 aus Gummi od. dgl. vorgesehen. Der Winkel α der Haltebäume 5 bezüglich Schwimmkörper 1 und Landungskörper 2 kann in einfacher Weise durch unterschiedliches Aufsetzen der Aufnahmen 10 auf die Keilverzahnung eingestellt werden. Dass die Aufnahme in der jeweiligen Lage zu sichern ist, versteht sich von selbst. Ebenso könnte die Aufnahme eine drehfeste Abstützung des Haltebaums gegenüber dem Schiff mittels einer geeigneten Bremse, Klemme oder dgl. sicherstellen.

Um besser handhabbar zu sein, können die Haltebäume 5 in ihrer Längsrichtung mehrteilig ausgebildet sein (Fig. 4 u. 5). Als Kupplung 12 ist wegen Ihrer Stabilität besonders vorteilhaft eine Konusverbindung geeignet, die mittels eines Exzenterbolzens 13 für eine gegenseitige Sicherung der beiden Haltebaumteile zueinander sorgt. Zum Sichern und Lösen der Verbindung wird der in seine Aufnahme eingesetzte Exzenterbolzen 13 jeweils um 180° um seine Bolzenlängsachse verdreht und gegebenenfalls in seiner Drehlage gesichert.

Zur Verdrehsicherung des Beschlages 3 an einem Festmacher 5 muss nicht zwingend eine "radiale" Verzahnung (Fig. 1 bis 3) vorgesehen sein, sondern besteht auch die Möglichkeit einer "axialen" Verzahnung 14, wie sie in den Fig. 6 und 7 dargestellt ist. Der Beschlag wird in diesem Fall beispielsweise mittels einer die Bohrung 15 durchgreifenden Klemmeinrichtung, beispielsweise einer Schraube, hinsichtlich seiner Drehlage am Festmacher 5 festgelegt. Soll der Beschlag 3 an unterschiedlichsten Festmachern 5, wie Ringen, Pollern, Klampfen od. dgl. gleichermaßen einwandfrei befestigen werden können, kann das Festlegen der Beschläge 3 an den jeweiligen Festmachern 5 über einerseits an den Beschlägen 3 und anderseits an den Festmachern 5 angreifende Zwischenstücke 16 erfolgen, wofür am Beschlag 3 entsprechende Befestigungsmöglichkeiten vorzusehen sind.

In den Fig. 10 und 11 sind kreuzförmige Zwischenstücke 16 vorgesehen, die mit einem Schenkel des Kreuzes am Haltebaum 5 angreifen und eine zentrale Ausnehmung 17 einer Klampe 18 durchragen und mit dem anderen Schenkel seitlich an der Klampe 18 anliegen. Dieses kreuzförmige Zwischenstück 16 ist mit einem in üblicher Weise sowohl um die Klampe 18 als auch um den daran anliegenden Schenkel geschlungenen, in der Zeichnung nur angedeuteten, Seil 19 an der Klampe 18 festgelegt. Im Falle stärkeren Seeganges bzw. Windes können die Haltebäume 5 zusätzlich mit fachwerkartig angeordneten Seilen 20 abgespannt sein, wozu an den Haltebäumen 5 entsprechenden Ösen 21 vorgesehen sind. Eine gegebenenfalls noch zusätzlich vorzusehende Vertäuung, Springleinen 22, wären mit entsprechender Vorspannung auszustatten, um die Haltebäume 5 zu unterstützen. Diese Springleinen 22 weisen vorzugsweise eine Arbeitsdehnung von < 1 % auf. Diese Arbeitsdehnung kann bei entsprechenden Dämpferwegen in den Haltebäumen 5 aber auch höher sein.

Um zu gewährleisten, dass der gerade nicht benötigte Haltebaum 5 nicht zu einer Behinderung oder Gefahr für Schiffe wird bzw. um Beschädigungen beim An- und Ablegen zu vermeiden, empfiehlt es sich, wenn wenigstens ein Beschlag 3 je Haltebaum 5 um die zumindest annähernd horizontale Achse 8 gegen die Kraft einer Feder 23 zwischen einer Kupplungslage (Fig. 9) und einer Ruhelage (Fig. 8) schwenkverstellbar ist, wozu ein als Sehne wirkendes, einerends am Beschlag 3 und anderends im Haltebaum 5 angreifendes, Seil 24 vorgesehen ist.

Besonders einfache und wenig verschleißanfällige Konstruktionsverhältnisse ergeben sich dabei, wenn der Haltebaum 5 durch das Seil 24 unter Vorspannung einer im Haltebaum 5 vorgesehenen Feder 23, vorzugsweise eines gummielastischen Kunststoffblocks, zwischen der Kupplungslage (Fig. 9) und der Ruhelage (Fig. 8) schwenkverstellbar ist.

Weist beispielsweise der landseitige Beschlag 3 diese Hubeinrichtung für den Haltebaum 5 auf, so kann dieser nach einem Lösen von Schwimmkörper 1 bei entsprechender Dimensionierung der Feder 23 um die zumindest annähernd horizontale Achse 8 aus der Befestigungslage in seine Ruhelage hochschwenken.

## Patentansprüche

1. Vorrichtung zum Festlegen von Schwimmkörpern (1), insbesondere Booten, an einem Landungskörper (2) mit wenigstens zwei je einerends am Schwimmkörper (1) und anderends am Landungskörper (2) mittels als Kupplungselemente wirkender Beschläge (3) an jeweiligen Festmachern (4) festgelegten Haltebäumen (5), wobei dass wenigstens einer der Haltebäume (5) wenigstens einerends um eine zumindest annähernd vertikale Achse (7) mit einstellbarem und feststellbarem Winkelversatz (α) drehfest mit dem als Kupplungselement wirkenden Beschlag (3) am jeweiligen Festmacher festgelegt ist, dass die als Kupplungselemente wirkenden Beschläge (3) um zumindest annähernd horizontale Achsen (8) frei schwenkverstellbar an den Haltebäumen (5) angreifen **dadurch gekennzeichnet**, wenigstens ein Beschlag (3) je Haltebaum (5) um eine zumindest annähernd horizontale Achse gegen die Kraft einer Feder zwischen einer Kupplungslage und einer Ruhelage schwenkverstellbar ist.

2. Vorrichtung nach Anspruch 1, **dadurch gekennzeichnet, dass** die Haltebäume (5) teleskopartig ausgebildet sind und in Verschieberichtung Zug- und Druckkräfte aufnehmende Federn (9) aufweisen.

3. Vorrichtung nach Anspruch 2, **dadurch gekennzeichnet, dass** den Haltebäumen (5) ein Verschiebedämpfer zugehört.

4. Vorrichtung nach einem der Ansprüche 1 bis 3, **dadurch gekennzeichnet, dass** die Haltebäume (5) längsverstellbar ausgebildet sind.

5. Vorrichtung nach einem der Ansprüche 1 bis 4, **dadurch gekennzeichnet, dass** der als Kupplungselement wirkende Beschlag (3) eine formschlüssig in ein entsprechendes Gegenstück eingreifende Aufnahme (10) aufweist.

6. Vorrichtung nach Anspruch 5, **dadurch gekennzeichnet, dass** die Aufnahme im Beschlag (3) oder das Gegenstück gegenüber dem zugehörigen Festmacher (4) um die zumindest annähernd vertikale Achse (7) drehfedernd gelagert ist.

7. Vorrichtung nach Anspruch 6, **dadurch gekennzeichnet, dass** einer Drehfeder (11) ein Drehschwingungsdämpfer zugehört.

8. Vorrichtung nach einem der Ansprüche 1 bis 7, **dadurch gekennzeichnet, dass** das Festlegen der Beschläge (3) an den jeweiligen Festmachern (4) über einerseits an den Beschlägen (3) und anderseits an den Festmachern (4) angreifende Zwischenstücke (16) erfolgt.

9. Vorrichtung nach Anspruch 8, **dadurch gekennzeichnet, dass** das Zwischenstück (16) kreuzförmig ausgebildet ist.

10. Vorrichtung nach Anspruch 8, **dadurch gekennzeichnet, dass** das einerseits des Haltebaumes vorgesehene Zwischenstück (16) eine Kugelkupplung ist.

11. Vorrichtung nach einem der Ansprüche 1 bis 10, **dadurch gekennzeichnet, dass** wenigstens ein Beschlag (3) je Haltebaum (5) um die zumindest annähernd horizontale Achse (8) gegen die Kraft einer Feder (23) zwischen einer Kupplungslage und einer Ruhelage schwenkverstellbar ist, wozu ein als Sehne wirkendes, einerends am Beschlag (3) und anderends im Haltebaum (5) angreifendes, Seil (24) vorgesehen ist.

12. Vorrichtung nach Anspruch 11, **dadurch gekennzeichnet, dass** der Haltebaum (5) durch das Seil (24) unter Vorspannung einer im Haltebaum (5) vorgesehenen Feder (23), vorzugsweise eines gummielastischen Kunststoffblocks, zwischen der Kupplungslage und der Ruhelage schwenkverstellbar ist.

13. Vorrichtung nach einem der Ansprüche 1 bis 12, **dadurch gekennzeichnet, dass** die Haltebäume (5) mit Seilen (20) fachwerkartig abgespannt sind, die an den Haltebäumen (5) zugeordneten Ösen (21) angreifen.

14. Vorrichtung nach einem der Ansprüche 1 bis 13, **dadurch gekennzeichnet, dass** den Haltebäumen (5) Springleinen (22) nebengeordnet sind.

## Claims

1. Apparatus for fixing floating bodies (1), in particular boats, to a landing body (2) with at least two holding booms (5) which are fixed to respective moorings (4) by means of fittings (3) functioning as coupling elements, in each case at one end on the floating body (1) and at the other end on the landing body (2), wherein at least one of the holding booms (5) is fixed, at least at one end, to the respective mooring by the fitting (3) functioning as a coupling element so as to be rotationally fixed about an at least approximately vertical axis (7) with an adjustable and fixable angular offset (α), that the fittings (3) functioning as coupling elements act on the holding booms (5) so as to be adjustable to pivot freely about at least approximately horizontal axes (8), **characterised in that** at least one fitting (3) per holding boom (5) is adjustable so as to pivot between a coupling position and a rest position about an at least approximately horizontal axis against the force of a spring.

2. Apparatus as claimed in claim 1, **characterised in that** the holding booms (5) are formed telescopically and have, in the direction of displacement, springs (9) which absorb tensile and compressive forces.

3. Apparatus as claimed in claim 2, **characterised in that** a displacement damper appertains to the holding booms (5).

4. Apparatus as claimed in any one of claims 1 to 3, **characterised in that** the holding booms (5) are formed so as to be longitudinally adjustable.

5. Apparatus as claimed in any one of claims 1 to 4, **characterised in that** the fitting (3) functioning as a coupling element has a receptacle (10) which engages in a positive-locking manner into a corresponding counter piece.

6. Apparatus as claimed in claim 5, **characterised in that** the receptacle is mounted in the fitting (3) or the counter piece is mounted with respect to the associated mooring (4) so as to be rotationally resilient about the at least approximately vertical axis (7).

7. Apparatus as claimed in claim 6, **characterised in that** a torsional vibration damper appertains to a torsion spring (11).

8. Apparatus as claimed in any one of claims 1 to 7, **characterised in that** the fittings (3) are fixed to the respective moorings (4) via intermediate pieces (16) acting, on the one hand, on the fittings (3) and acting, on the other hand, on the moorings (4).

9. Apparatus as claimed in claim 8, **characterised in that** the intermediate piece (16) is formed in a crosswise manner.

10. Apparatus as claimed in claim 8, **characterised in that** the intermediate piece (16) provided on one side of the holding boom is a ball coupling.

11. Apparatus as claimed in any one of claims 1 to 10, **characterised in that** at least one fitting (3) per holding boom (5) is adjustable so as to pivot between a coupling position and a rest position about the at least approximately horizontal axis (8) against the force of a spring (23), for which purpose a rope (24) is provided which functions as a cord and acts at one end on the fitting (3) and at the other end in the holding boom (5).

12. Apparatus as claimed in claim 11, **characterised in that** the holding boom (5) is adjustable so as to pivot between the coupling position and the rest position by means of the rope (24) with prestressing of a spring (23) provided in the holding boom (5), preferably a rubber-elastic synthetic material block.

13. Apparatus as claimed in any one of claims 1 to 12, **characterised in that** the holding booms (5) are stayed in the manner of a latticed framework using ropes (20), which act on eyelets (21) allocated to the holding booms (5).

14. Apparatus as claimed in any one of claims 1 to 13, **characterised in that** spring lines (22) are arranged next to the holding booms (5).

## Revendications

1. Dispositif pour attacher des corps flottants (1), en particulier des bateaux, à un corps de débarquement (2) avec au moins deux bras d'amarrage (5) qui sont fixés à des moyens d'amarrage (4) respectifs à l'aide de ferrures (3) faisant office d'éléments de couplage respectivement, par une extrémité, au corps flottant (1) et par l'autre extrémité, au corps de débarquement (2), au moins l'un des bras d'amarrage (5) étant fixé à chaque moyen d'amarrage respectif de manière non rotative ou en rotation élastique au moyen de la ferrure (3) faisant office d'élément de couplage, au moins une extrémité autour d'un axe au moins approximativement vertical (7) avec un décalage angulaire (α) réglable et blocable, les ferrures (3) faisant office d'éléments de couplage venant en prise sur les bras d'amarrage (5) en étant libres de pivoter autour d'axes (8) au moins à peu près horizontaux, **caractérisé en ce qu'**au moins une ferrure (3) de chaque bras d'amarrage (5) peut pivoter autour d'un axe au moins à peu près horizontal à l'encontre de la force exercée par un ressort afin de passer d'une position de couplage à une position neutre.

2. Dispositif selon la revendication 1, **caractérisé en ce que** les bras d'amarrage (5) sont formés de manière à être télescopiques et présentent, dans le sens de déplacement, des ressorts (9) absorbant les forces de traction et de pression.

3. Dispositif selon la revendication 2, **caractérisé en ce qu'**un amortisseur de course fait partie des bras d'amarrage (5).

4. Dispositif selon l'une des revendications 1 à 3, **caractérisé en ce que** les bras d'amarrage (5) sont formés de manière à pouvoir être réglés en longueur.

5. Dispositif selon l'une des revendications 1 à 4, **caractérisé en ce que** la ferrure (3) faisant office d'élément de couplage présente un logement (10) venant en prise dans une pièce homologue correspondante par complémentarité de forme.

6. Dispositif selon la revendication 5, **caractérisé en ce que** le logement dans la ferrure (3) ou la pièce homologue en face du moyen d'amarrage (4) adéquat est positionné(e) afin de pouvoir tourner de manière élastique autour de l'axe (7) au moins à peu près vertical.

7. Dispositif selon la revendication 6, **caractérisé en ce qu'**un amortisseur de rotation fait partie d'un ressort de torsion (11).

8. Dispositif selon l'une des revendications 1 à 7, **caractérisé en ce que** la fixation des ferrures (3) sur les moyens d'amarrage (4) respectifs s'effectue à l'aide de pièces intermédiaires (16) venant en prise d'un côté avec les ferrures (3) et de l'autre avec les moyens d'amarrage (4).

9. Dispositif selon la revendication 8, **caractérisé en ce que** la pièce intermédiaire (16) est cruciforme.

10. Dispositif selon la revendication 8, **caractérisé en ce que** la pièce intermédiaire (16) prévue d'un côté du bras d'amarrage est un accouplement à boule.

11. Dispositif selon l'une des revendications 1 à 10, **caractérisé en ce qu'**au moins une ferrure (3) de chaque bras d'amarrage (5) peut pivoter autour de l'axe (8) au moins à peu près horizontal, à l'encontre de la force exercée par un ressort (23), afin de passer d'une position de couplage à une position neutre, un câble (24) faisant office de cordage étant prévu pour venir en prise à une extrémité avec la ferrure (3) et à l'autre extrémité avec le bras d'amarrage (5).

12. Dispositif selon la revendication 11, **caractérisé en ce que** le bras d'amarrage (5) peut pivoter de la position de couplage à la position neutre au moyen du câble (24) en mettant en prétension un ressort (23), de préférence un bloc en plastique caoutchouteux, prévu dans le bras d'amarrage (5)

13. Dispositif selon l'une des revendications 1 à 12, **caractérisé en ce que** les bras d'amarrage (5) sont tendus à la manière d'un treillis avec des câbles (20) qui viennent en prise avec des oeillets (21) associés aux bras d'amarrage (5).

14. Dispositif selon l'une des revendications 1 à 13, **caractérisé en ce que** des cordages élastiques (22) sont juxtaposés aux bras d'amarrage (5).
